# EUROPÄISCHE PATENTSCHRIFT

(11) **EP 0 552 495 B1**
(45) Veröffentlichungstag und Bekanntmachung des Hinweises auf die Patenterteilung: **07.02.1996**
(21) Anmeldenummer: 92122019.0
(22) Anmeldetag: 24.12.1992
(51) Int. Cl.: D03D 47/27

(54) **Greiferwebmaschine mit Führungsmitteln zum Bilden einer Führung für ein Greiferband**
Gripper loom with guiding means for guiding gripper strap
Métier à griffes avec des moyens de guidage pour la formation d'un guidage pour un ruban à griffes

(30) Priorität: 20.01.1992 BE 9200050
(43) Veröffentlichungstag der Anmeldung: 28.07.1993
(73) Patentinhaber: Picanol N.V., B-8900 Ieper (BE)
(72) Erfinder: Moeneclaey, Denis, B-8840 Oostnieuwkerke-Staden (BE); Lazoore, Ivan, B-8630 Veurne-Steenkerke (BE)
(74) Vertreter: Wilhelm & Dauster Patentanwälte European Patent Attorneys

(56) Entgegenhaltungen:
- EP-A- 0 275 479
- EP-A- 0 406 926
- DE-A- 4 120 569
- US-A- 3 299 911
- US-A- 4 076 053

## Beschreibung

Die Erfindung betrifft eine Greiferwebmaschine mit an einer Weblade angebrachten, durch eine Kettfadenschar hindurch in ein Webfach einführbaren Führungsmitteln zum Bilden einer in Richtung des Webfachs verlaufenden Führung für ein Greiferband.

Bei Webmaschinen, bei denen das Greiferband auf den unteren Kettfäden geführt wird, werden Führungsmittel vorgesehen, die mit einer oder mit beiden Seitenflächen und/oder mit der Oberseite des Greiferbandes zusammenarbeiten können. Ein diesbezügliches Beispiel ist in US 4076053 beschrieben. Bei Webmaschinen, bei denen das Greiferband nicht auf den unteren Kettfäden geführt wird, sind Führungsmittel vorgesehen, die sowohl mit der Unterseite, mit einer oder beiden Seitenflächen und/oder mit der Oberseite des Greiferbandes zusammenarbeiten können. Diesbezügliche Beispiele sind in US 3299911 und in EP-A 406926 beschrieben.

Die Form dieser Führungsmittel wird dabei so gewählt, daß sie einerseits eine gute Führung für das Greiferband gewährleisten, jedoch andererseits keinen Anlaß zu Beschädigungen und/oder Bruch der Fäden geben. Beim Weben von Geweben mit bestimmten Bindungen sind deshalb spezielle Formen der Führungsmittel erforderlich.

Um jeweils eine möglichst gute Führung des Greiferbandes zu gewährleisten und Beschädigungen und/oder Bruch der Fäden zu vermeiden, kann für jede Art zu webenden Gewebes eine passende Form der Führungsmittel gewählt werden. Die Form der Führungsmittel kann dabei ebenfalls in Funktion der Stelle gewählt werden,an der das Greiferband in dem Webfach geführt werden soll. Bei Änderung der zu webenden Gewebeart auf einer Webmaschine ist es dazu manchmal erwünscht, eine Führung mit einer anderen Form vorzusehen. Bei bekannten Webmaschinen erfordert dies den Austausch der Führungsmittel. Dies ist eine aufwendige Arbeit. Häufig sind auch die Führungsmittel und/oder ihre Befestigungen nicht leicht zugänglich.Im Hinblick auf die kleinen Abmessungen der Führungsmittel und in Anbetracht der Tatsache, daß sie völlig ausgebaut werden, können sie leicht abhanden kommen.

Der Erfindung liegt die Aufgabe zugrunde, eine Veränderung der Führung für das Greiferband zu vereinfachen.

Diese Aufgabe wird dadurch gelöst, daß die Führungsmittel jeweils mit wenigstens zwei unterschiedlich gestalteten Führungselementen ausgerüstet sind, und daß durch Verändern der Anbringposition der Führungsmittel an der Weblade die einzelnen Führungselemente wahlweise zum Bilden einer Führung zum Einsatz bringbar sind.

Die Erfindung bietet den Vorteil, daß auf einfache Weise aus den vorhandenen Führungselementen einzelne Führungselemente ausgewählt werden können, wobei durch wahlweise Befestigung der Führungsmittel an der Weblade unterschiedliche Führungen für das Greiferband geschaffen werden können, die an die jeweils herzustellende Gewebeart angepaßt sind.

Weitere Merkmale und Vorteile der Erfindung ergeben sich aus der nachfolgenden Beschreibung der in den Zeichnungen dargestellten Ausführungsbeispiele und den Unteransprüchen.
- Fig. 1: zeigt einen Schnitt einer Weblade, an der erfindungsgemäße Führungsmittel befestigt sind,
- Fig. 2: eine Ansicht in Richtung des Pfeiles F2 der Fig. 1,
- Fig. 3: in größerem Maßstab einen Teilschnitt F3 entsprechend Fig. 1 durch den Bereich der Befestigung der Führungsmittel,
- Fig. 4: eine Variante der Ausführungsform nach Fig. 1 bis 3,
- Fig. 5: eine Seitenansicht der in Fig. 4 dargestellten Ausführungsform,
- Fig. 6 und 7: die Ausführungsform gemäß Fig. 4 und 5 in einer anderen Position,
- Fig. 8 und 9: verschiedene Positionen einer abgewandelten Ausführungsform,
- Fig. 10 und 11: verschiedene Positionen einer weiteren Ausführungsform,
- Fig. 12 und 13: eine weitere Ausführungsform in einer Ansicht und im Schnitt und
- Fig. 14: eine variierte Ausführungsform ähnlich der in Fig. 2 dargestellten Ausführungsform.

In Fig. 1 ist die Weblade (1) einer Webmaschine dargestellt, die zum Beispiel aus einer angetriebenen Webladeachse (2), daran befestigten Webladebeinen (3) und einem daran befestigten, der Breite der Webmaschine entsprechenden Webladeprofil (4) mit einem Riet (5) und Spanneinrichtungen (6) für das Riet (5) (oder Webblatt) besteht. Ferner sind ein Greiferband (7) mit einem darauf montierten Greifer (8), die Kettfäden (9) und das Gewebe (10) schematisch dargestellt.

Die Webmaschine besitzt eine Führung (11) für das Greiferband (7), die aus Führungsmitteln (18, 18') gebildet ist, die Führungselemente (12, 13, 14, 15) aufweisen und die am Webladeprofil (4) der Weblade befestigt sind. Dazu ist ein zweites Profil (16), das der Breite der Webmaschine entspricht, zum Beispiel mit Schrauben (17) in einer gewünschten Höhenlage am Webladeprofil (4) befestigt. Die Führungsmittel (18, 18') und die Führungselemente (12, 13 und 14, 15) sind aus einem Stück ausgeführt und sind jeweils an der Weblade (1) derart befestigt, daß wahlweise eines der Führungselemente (12 oder 13 und 14 oder 15) mit dem Greiferband (7) zusammenarbeitet.

Wie in Fig. 1 bis 3 dargestellt ist, werden die Führungsmittel (18, 18') an dem zweiten Profil (16) mit Schraubmitteln (19) befestigt. Dazu ist im Führungsmittel (18), das die Führungselemente (12 und 13) enthält, eine Bohrung, im zweiten Profil (16) eine Bohrung oder ein Schlitz, in die die Schraubmittel (19) eingeführt werden können, und im Führungsmittel (18), das die Führungselemente (14 und 15) enthält, ein Gewinde vorgesehen, das mit den Schraubmitteln (19) zusammenarbeitet, um das Führungsmittel (18) mit den Führungselementen (12 und 13) sowie das Führungsmittel (18') mit den Führungselementen (14 und 15) am Profil (16) zu befestigten. Die Schraubmittel (19) sind dabei in solcher Weise angeordnet, daß sie zum Lockern oder Festziehen leicht zugänglich sind, und zwar ohne daß es erforderlich ist, das Webblatt (5) und/oder das Profil (16) auszubauen. Hierzu sind die Schraubköpfe auf der dem Webblatt (5) abgewandten Seite angeordnet. An den Führungsmitteln (18, 18') sind Nasen (20) vorgesehen, die in eine quer zur Webmaschine verlaufenden Aussparung (21) im zweiten Profil (16) eingreifen, um ihre genaue Positionierung zu ermöglichen.

Die Führungsmittel (18, 18') sind derart an der Weblade befestigt, daß wahlweise eines der Führungselemente (12 oder 13 und 14 oder 15) mit dem Greiferband (7) zusammenarbeitet. In der in Fig. 1 und 2 dargestellten Position arbeiten die Führungselemente (12 und 14) mit dem Greiferband (7) zusammen, während die Führungselemente (13 und 15) nicht benutzt sind.

Die Führungselemente (12 und 14), die mit dem Greiferband (7) zusammenarbeiten, bewegen sich während des Webens in und aus dem Webfach, das von den Kettfäden (9) gebildet wird. Sie führen das Greiferband (7), wenn sie sich in dem Webfach befinden.

Wenn das Führungsmittel (18) mit den Führungselementen (12 und 13) und das Führungsmittel (18') mit den Führungselementen (14 und 15) um einen Winkel von 180° gedreht werden (Fig. 3), so arbeiten die Führungselemente (13 und 15) mit dem Greiferband (7) zusammen. Es ist klar, daß je nach Position der Führungsmittel (18, 18') auch die Führungselemente (12 und 15) oder die Führungselemente (13 und 14) mit dem Greiferband (7) zusammenarbeiten können. Um das Führungsmittel (18) mit den Führungselementen (12 und 13) oder das Führungsmittel (18') mit den Führungselementen (14 und 15) um einen Winkel von 180° drehen zu können, müssen die Schraubmittel (19) nicht ganz gelöst, sondern nur gelockert werden, und zwar in solcher Weise, daß die Nasen (20) des betreffenden Führungsmittels (18, 18') eine solche Drehung gestattet. Anschließend können die Schraubmittel (19) wieder festgezogen werden. Dadurch ist es möglich, verhältnismäßig schnell wahlweise das gewünschte Führungselement (12 oder 13) und/oder (14 oder 15) in eine Stellung zu bringen, in der es mit dem Greiferband (7) zusammenarbeiten kann.

In Fig. 4 und 5 ist ein Ausführungsbeispiel dargestellt, bei welchem vier Führungselemente (22, 23, 24, 25) an einem Führungsmittel (18') vorhanden sind, das an der Weblade befestigt ist. Die Nasen (20) des Führungsmittels (18') arbeiten in der dargestellten Position mit den Außenseiten (26) des zweiten Profils (16) zusammen. In dieser Position arbeitet das Führungselement (22) mit dem Greiferband (7) zusammen.

In Fig. 6 und 7 ist eine andere Position (um 90° gedreht) dargestellt, wobei das Führungselement (23) mit dem Greiferband (7) zusammenarbeitet. Die Nasen (20) greifen in dieser Position in einer gemäß Fig. 2 dargestellten Art und Weise in die Aussparung (21) ein. Es ist klar, daß in einer anderen Position des Führungsmittels (18') wahlweise auch eines der Führungselemente (24 oder 25) mit dem Greiferband (7) zusammenarbeiten kann. Um zu bewirken, daß eines der Führungselemente (22 bis 25) wahlweise mit dem Greiferband (7) zusammenarbeitet, kann das Führungsmittel (18') mit den Führungselementen (22 bis 25) nach Lockern der Schraubverbindung um einen gewünschten Winkel gedreht werden.

In Fig. 8 ist eine weitere Ausführungsform dargestellt, wobei mehrere Führungselemente (27, 28, 29, 30) vorhanden sind, die aus einem Stück hergestellt und als nur ein Führungsmittel (18) an der Weblade (1) befestigt sind. In diesem dargestellten Beispiel arbeiten die beiden Führungselemente (27 und 28) des nur einen Führungsmittels (18) mit dem Greiferband (7) zusammen. Falls das Führungsmittel (18) um einen Winkel von 180° gedreht wird (Fig. 9), werden die Führungselemente (29 und 30) in eine solche Stellung gebracht, daß sie mit dem Greiferband (7) zusammenarbeiten und dabei das Greiferband (7) seitlich einfassen und an der Oberseite und an der Unterseite führen. In diesem dargestellten Beispiel wird das Führungsmittel (18), das die Führungselemente (27 bis 30) und die Nasen (20) enthält, unmittelbar am Webladeprofil (4) befestigt, wobei auch hier die Schraubmittel (19) gut zugänglich sind, da die Köpfe auf der dem Webblatt abgewandten Seite angeordnet sind.

In Fig. 10 ist eine Ausführungsform mit ebenso wie bei den Ausführungsformen nach Fig. 1 bis 7 beidseits des Greiferbandes (7) angeordneten Führungsmitteln (18, 18') dargestellt, wobei ein Führungsmittel (18) mit Führungselementen (31 und 32) und ein Führungsmittel (18') mit Führungselementen (33 und 34) vorgesehen sind. Die Führungselemente (31 und 33) sind dabei in solcher Weise ausgeführt, daß das Greiferband (7) auf den unteren Kettfäden (9) geführt werden kann. Um die unteren Kettfäden (9) unterstützen zu können, wird eine elastische Verkleidung (35) auf dem Profil (16) vorgesehen. In Fig. 11 wird die Ausführungsform nach Fig. 10 in einer anderen Position dargestellt, nachdem das Führungsmittel (18) mit den Führungselementen (31 und 32) und das Führungsmittel (18') mit den Führungselementen (33 und 34) um 180° gedreht wurden. Das Greiferband (7) wird in dieser Position völlig von den Führungselementen (32 und 34) geführt und nicht mehr auf den unteren Kettfäden (9). Wenn die Position des Greiferbandes (7) von ihrem Antriebssystem bestimmt wird, muß für diese Position die Höhenlage des Profils (16) geändert werden. Dies kann erfolgen, indem das Profil (16) mit Schraubmitteln (17), wie in Fig. 1 dargestellt, höhenverstellbar am Webladeprofil (4) befestigt wird.

In Fig. 12 und 13 ist eine weitere Ausführungsform dargestellt, wobei mehrere Führungselemente (36, 37, 38, 39) an einem Führungsmittel (18') vorhanden sind, wobei jeweils zwei Führungselemente (36, 37 und 38, 39) in Laufrichtung des Greiferbandes (7) in Abstand aufeinanderfolgend angeordnet sind. Das Führungsmittel (18') kann dabei mit zwei Schraubmitteln (19) am Profil (16) befestigt werden. In diesem Falle sind die Nasen (20) zum Positionieren des Führungsmittels (18) nicht mehr erforderlich. Bei diesem dargestellten Ausführungsbeispiel ist ein bekanntes Führungsmittel mit nur einem Führungselement (40) an der gegenüberliegenden Seite des Greiferbandes (7) am Profil (16) befestigt.

Fig. 14 stellt eine variierte Ausführungsform der in Fig. 2 dargestellten Ausführungsform dar. Die Führungselemente (12 und 14) der Führungsmittel (18'), die mit dem Greiferband (7) zusammenarbeiten, befinden sich dabei in - quer zur Laufrichtung des Greiferbandes gesehen - versetzten Ebenen. Auch die Führungselemente (13 und 15) befinden sich in versetzten Ebenen.

Es ist klar, daß die Führungsmittel (18, 18') mit den Führungselementen (12, 13 und 14, 15 und 22 bis 25 und 27 bis 30 und 31, 32 und 33, 34 und 36 bis 39) jeweils mindestens zwei Führungselemente aufweisen, und daß wahlweise mindestens ein einziges Führungselement mit dem Greiferband (7) zusammenarbeiten kann, während mindestens ein einziges anderes Führungselement nicht mit dem Greiferband (7) zusammenarbeitet. Indem das Führungsmittel (18, 18') mit den Führungselementen wahlweise in einem anderen Winkel an der Weblade (1) befestigt wird, können die ausgewählten Führungselemente mit dem Greiferband (7) zusammenarbeiten.

Bei einer abgewandelten Ausführungsform weist das Führungsmittel (18) drei Führungselemente auf, die sternförmig in einem Winkel von 120° angeordnet sind, wobei jeweils eines dieser Führungselemente mit dem Greiferband (7) zusammenarbeiten kann.

Die erfindungsgemäße Einrichtung für die Führung eines Greifbandes beschränkt sich selbstverständlich nicht auf die als Beispiel beschriebenen und in den Abbildungen dargestellten Ausführungsformen und kann innerhalb des Rahmens der Erfindung in verschiedenen anderen Formen und Abmessungen realisiert werden.

## Patentansprüche

1. Greiferwebmaschine mit an einer Weblade angebrachten, durch eine Kettfadenschar hindurch in ein Webfach einführbaren Führungsmitteln zum Bilden einer in Richtung des Webfaches verlaufenden Führung für ein Greiferband, dadurch gekennzeichnet, daß die Führungsmittel (18, 18') jeweils mit wenigstens zwei unterschiedlich gestalteten Führungselementen (12,13; 14, 15; 22,23,24,25; 27,28,29,30; 31,32,33,34; 36,37,38,39) versehen sind, und daß durch Verändern der Anbringposition der Führungsmittel an der Weblade (1) die einzelnen Führungselemente wahlweise zum Bilden einer Führung zum Einsatz bringbar sind.

2. Greiferwebmaschine nach Anspruch 1, dadurch gekennzeichnet, daß die Führungsmittel (18, 18') jeweils um eine quer zur Weblade (1) verlaufende Achse verdrehbar sind, um die unterschiedlichen Führungselemente zum Einsatz zu bringen.

3. Greiferwebmaschine nach Anspruch 1 oder 2, dadurch gekennzeichnet, daß die Führungsmittel (18, 18') auf beiden Seiten eines in Richtung der Weblade (1) verlaufenden Profils (16) angeordnet sind, und daß jeweils die Führungselemente von zwei gegenüberliegenden Führungsmitteln die Führung bilden.

4. Greiferwebmaschine nach Anspruch 3, dadurch gekennzeichnet, daß das Profil (16) höhenverstellbar an der Weblade (1) angeordnet ist.

5. Greiferwebmaschine nach Anspruch 1 oder 2, dadurch gekennzeichnet, daß die Führung von mehreren Führungsmitteln (18) gebildet ist, die jeweils zwei gleichzeitig zum Einsatz bringbare Führungselemente (27,28; 29,30) aufweisen.

6. Greiferwebmaschine nach einem der Ansprüche 1 bis 5, dadurch gekennzeichnet, daß Mittel (20, 21) zum Sichern der Winkelposition der Führungselemente (18, 18') vorgesehen sind.

7. Greiferwebmaschine nach Anspruch 6, dadurch gekennzeichnet, daß die Führungsmittel (18, 18') mit Nasen (20) versehen sind, denen Aussparungen (21) zugeordnet sind.

8. Greiferwebmaschine nach einem der Ansprüche 1 bis 7, dadurch gekennzeichnet, daß die Führungsmittel (18, 18') mittels lösbarer Schrauben (19) befestigt sind.

9. Greiferwebmaschine nach Anspruch 8, dadurch gekennzeichnet, daß gemeinsame Schrauben (19) zum Halten gegenüberliegender Führungsmittel (18, 18') vorgesehen sind.

10. Greiferwebmaschine nach Anspruch 8 oder 9, dadurch gekennzeichnet, daß die Werkzeugangriffsflächen der Schrauben (19) auf der einem Riet (5) der Weblade (1) abgewandten Seite angeordnet sind.

## Claims

1. Gripper loom having guiding means mounted on a batten and adapted for being passed through a group of warp threads and introduced into a shed, for forming a guide for a gripper strap, extending in the direction of the shed, w h e r e i n each of the guiding means (18, 18') comprises at least two differently configured guide elements (12,13; 14,15; 22,23,24,25; 27,28,29,30; 31,32,33,34; 36,37,38,39) and the individual guide elements can selectively be brought into an operative condition for forming a guide, by varying the mounting position of the guiding means on the batten (1).

2. Gripper loom according to claim 1, wherein each of the guiding means (18, 18') is rotatable about an axis that extends transversely to the batten (1), in order to bring the different guide elements into an operative condition.

3. Gripper loom according to claim 1 or 2, wherein the guiding means (18, 18') are arranged on both sides of a profile (16) extending in the direction of the batten (1) and the guide is formed in each case by the guide elements of two oppositely arranged guiding means.

4. Gripper loom according to claim 3, wherein the profile (16) is arranged on the batten (1) in a vertically adjustable way.

5. Gripper loom according to claim 1 or 2, wherein the guide is formed by a plurality of guiding means (18) each comprising two guide elements (27,28; 29,30) that can be simultaneously brought into an operative condition.

6. Gripper loom according to any of claims 1 to 5, wherein means (20, 21) are provided for securing the guide elements (18, 18') in their angular position.

7. Gripper loom according to claim 6, wherein the guiding means (18, 18') are provided with noses (20) to which recesses (21) are associated.

8. Gripper loom according to any of claims 1 to 7, wherein the guiding means (18, 18') are fastened by means of detachable screws (19).

9. Gripper loom according to claim 8, wherein common screws (19) are provided for retaining oppositely arranged guiding means (18, 18').

10. Gripper loom according to claim 8 or 9, wherein the driving flats of the screws (19) are arranged on the side facing away from a reed (5) of the batten (1).

## Revendications

1. Métier à griffes avec des moyens de guidage, fixés sur un battant et pouvant être introduits à travers une nappe de fils de chaîne, pour la formation d'un guidage s'étendant en direction du pas de chaîne pour un ruban à griffes, caractérisé en ce que les moyens de guidage (18, 18') sont munis respectivement d'au moins deux éléments de guidage (12, 13; 14, 15; 22, 23, 24, 25; 27, 28, 29, 30; 31, 32, 33, 34; 36, 37, 38, 39) de structure différente et en ce que les différents éléments de guidage peuvent être au choix mis en oeuvre pour la formation d'un guidage par modification de la position de fixation des moyens de guidage sur le battant (1).

2. Métier à griffes selon la revendication 1, caractérisé en ce que les moyens de guidage (18, 18') sont respectivement pivotables autour d'un axe transversal au battant (1) pour mettre en oeuvre les différents éléments de guidage.

3. Métier à griffes selon la revendication 1 ou 2, caractérisé en ce que les moyens de guidage ( 18, 18') sont disposés des deux côtés d'un profilé (16) s'étendant en direction du battant (1) et que les éléments de guidage de respectivement deux moyens de guidage opposés forment le guidage.

4. Métier à griffes selon la revendication 3, caractérisé en ce que le profilé (16) est disposé de façon réglable en hauteur sur le battant (1).

5. Métier à griffes selon la revendication 1 ou 2, caractérisé en ce que le guidage est formé de plusieurs moyens de guidage (18) présentant respectivement deux éléments de guidage (27, 28; 29, 30) pouvant être mis simultanément en service.

6. Métier à griffes selon l'une des revendications 1 à 5, caractérisé en ce que des moyens (20, 21) sont prévus pour assurer la position angulaire des éléments de guidage (18, 18').

7. Métier à griffes selon la revendication 6, caractérisé en ce que les moyens de guidage (18, 18') sont munis de tenons (20) auxquels sont conjugués des évidements (21).

8. Métier à griffes selon l'une des revendications 1 à 7, caractérisé en ce que les moyens de guidage (18, 18') sont fixés au moyen de vis (19) desserrables.

9. Métier à griffes selon la revendication 8, Caractérisé en ce que des vis communes (19) sont prévues pour maintenir les moyens de guidage (18, 18') opposés.

10. Métier à griffes selon la revendication 8 ou 9, caractérisé en ce que les plats d'entraînement des vis (19) sont situés sur la face opposée à un peigne (5) du battant (1).
